# DEMANDE DE BREVET EUROPEEN

(11) **EP 4 779 100 A1**
(43) Date de publication de la demande: **22.07.2026**
(21) Numéro de dépôt: 25227916.1
(22) Date de dépôt: 31.12.2025
(51) Int. Cl.: E04B 9/18, E04B 9/20

(54) **PITON DE SUSPENTE DISPOSITIF DE SUSPENTE COMPORTANT UN TEL PITON**

(30) Priorité: 20.01.2025 FR 2500567
(71) Demandeur: IDFYP, 67540 Ostwald (FR)
(72) Inventeur: GATINET, Lionel, 67100 Strasbourg (FR)
(74) Mandataire: Ipsilon

(57) **Abrégé**

L'invention concerne un piton de suspente (1) pour un dispositif de suspente comportant une partie haute (H) destinée à être reliée à un support fixe et une partie basse (B) configurée pour son assemblage avec une suspente (17) montée par coulissement sur un rail d'une ossature primaire.

Selon l'invention, la partie basse (B) présente une partie cylindrique (1a) comportant une entaille radiale (2) usinée axialement selon une direction longitudinale L dans la partie cylindrique (1a) à partir d'une extrémité libre (3)inférieure, un perçage radial (4) s'étendant selon une direction orthogonale à l'entaille radiale (2), un axe de rotation (5) engagé dans le perçage radial (4) et traversant l'entaille radiale (2) et une platine (6) montée sur l'axe de rotation (5) de manière à pourvoir pivoter entre une position longitudinale et une position transversale.

## Description

### Domaine technique

La présente invention se rapporte au domaine technique général du bâtiment et plus généralement au domaine technique de la réalisation de plafonds suspendus ou faux plafonds et de structures de suspension sur lesquelles sont suspendues les faux plafonds.

L'invention concerne plus particulièrement un dispositif de liaison entre une structure de suspension, appelée aussi ossature primaire et des éléments de charpente d'un bâtiment ou une dalle. Les éléments constitutifs d'un faux plafond sont reliés à l'ossature primaire notamment par l'intermédiaire de tiges rigides. Ces dernières sont réglables en longueur de manière réaliser un écartement souhaité entre le faux plafond et l'ossature primaire.

L'ossature primaire comprend par exemple un ensemble profils longue portée, de rails métalliques, de poutrelles ou de profilés parallèles. L'ossature primaire, les éléments de faux plafond et les tiges rigides sont connus en tant que tel.

### Technique antérieure

On connait des dispositifs de liaison, appelés aussi dispositifs de suspentes comprenant un filin métallique accroché à la charpente du bâtiment avec l'une de ses extrémités, l'autre extrémité étant engagé dans un bloque-filin permettant d'ajuster la longueur dudit filin.

Le bloque-filin, appelé aussi serre-câble, comporte par exemple une tige filetée sur laquelle est fixée une suspente via un écrou et un contre-écrou venant enserrer une partie d'extrémité d'une suspente. Cette dernière comporte une platine métallique ajourée pour s'engager par coulissement sur un profil longue portée formant un élément de l'ossature primaire. La suspente présente également dans le prolongement de la platine, une extrémité repliée pourvue d'un perçage. Lorsque la suspente est montée sur le filin, l'extrémité repliée est engagée sur la tige filetée et enserrée entre l'écrou et le contre-écrou. Un tel dispositif de suspente n'est pas dépourvu d'inconvénients.

En effet, la suspension des profils longue portée constitutifs de l'ossature primaire est particulièrement chronophage dans la mesure où il est nécessaire après avoir engagé par coulissement la suspente sur le profil longue portée, de procéder au vissage d'au moins un écrou sur la tige filetée pour assembler la suspente au bloque-filin. Une telle opération doit être effectuée pour chaque filin servant à suspendre l'ossature primaire.

L'assemblage et le cas échéant le désassemblage de la suspente et du bloque-filin nécessite induit par conséquent un coût substantiel en main d'œuvre.

Il arrive souvent de perdre des écrous, mal vissés, au moment du montage, ce qui augmente le temps nécessaire au dit montage. En outre, le montage ne peut se faire efficacement qu'en utilisant des outils de montage.

On connait également, par exemple par l'intermédiaire du document CN 119 145 568 A un système de faux plafond rotatif à l'aide de vérins pour réguler la température d'une pièce. Le système de plafond préfabriqué isolant comprend un mécanisme de suspension horizontale, un mécanisme de suspension verticale, un module de contrôle de la température et des composants de panneaux de plafond. Le mécanisme de suspension horizontale sert à déterminer la position d'installation des panneaux de plafond et le mécanisme de suspension verticale sert à entraîner la rotation des panneaux de plafond. De tels systèmes complexes et onéreux ne sont pas conçus pour suspendre une ossature primaire.

### Présentation de l'invention

L'objet de l'invention vise par conséquent à pallier les inconvénients de l'art antérieur en fournissant un nouveau piton de suspente, économique et facile à utiliser.

Un autre objet vise à proposer un nouveau piton de suspente présentant une grande fiabilité dans sa liaison mécanique fiable avec une suspente d'ossature primaire.

L'objet de l'invention vise également à pallier les inconvénients de l'art antérieur en fournissant un nouveau dispositif de suspente pour faciliter la mise en place ou le montage d'une ossature primaire dans un bâtiment.

Un autre objet de l'invention vise à fournir un nouveau dispositif de suspente facile à utiliser, à assembler d'une part et à désassembler en cas de nécessité d'autre part.

Un autre objet de l'invention vise à fournir un nouveau dispositif de suspente permettant de réduire substantiellement la durée nécessaire à la mise en place d'une ossature primaire.

Les objets assignés à l'invention sont atteints à l'aide d'un piton de suspente pour un dispositif de suspente comportant une partie haute H destinée à être reliée à un support fixe et une partie basse B configurée pour son assemblage avec une suspente, laquelle est apte à être montée sur un profil longue portée d'une ossature primaire, caractérisé en ce que la partie basse B présente une partie cylindrique comportant une entaille radiale usinée axialement selon une direction axiale L dans la partie cylindrique à partir d'une extrémité libre inférieure, un perçage radial s'étendant selon une direction orthogonale à l'entaille radiale, un axe de rotation engagé dans le perçage radial et traversant l'entaille radiale et une platine montée sur l'axe de rotation de manière à pourvoir pivoter entre une position longitudinale dans laquelle elle s'étend en partie dans l'entaille radiale selon la direction axiale L de la partie cylindrique et une position transversale dans laquelle elle s'étend selon un direction radiale et en saille de part et d'autre de la partie cylindrique.

Selon un exemple de réalisation, la platine est auto-basculante grâce à un montage désaxé sur la partie cylindrique et/ou grâce à son asymétrie.

Selon un exemple de réalisation, la partie haute H comporte un anneau d'extrémité destiné à être accroché à un filin de suspension.

Selon un exemple de réalisation, la partie haute H comporte un boque-filin destiné à être emmanché sur un filin de suspension.

Selon un exemple de réalisation, la partie basse B est montée par vissage sur le bloque-filin.

Selon un exemple de réalisation, la partie haute H comporte un filetage d'extrémité associé à un écrou pour réaliser un montage direct sur un support.

Selon un exemple de réalisation avantageux, le piton de suspente comporte un mécanisme de blocage permettant de bloquer ou de contraindre la platine dans sa position transversale et radiale. L'utilisation d'un tel mécanisme de blocage est avantageuse dans la mesure où elle permet d'éviter un basculement de la platine, lequel basculement pouvant conduire à une séparation entre la suspente et le piton de suspente. Une telle situation pourrait se produire lorsque sous l'effet d'appels d'air, l'ossature primaire et le plafond, suspendus via des filins ou des câbles souples, sont soulevés, puis rabaissés.

Selon un exemple de réalisation, le mécanisme de blocage est constitué d'un, ou comprend un, anneau en caoutchouc pouvant être déplacé par coulissement sur la partie cylindrique.

Selon un autre exemple de réalisation, le mécanisme de blocage comprend un ressort hélicoïdal concentrique à la partie cylindrique et bloqué en translation sur ladite partie cylindrique.

Avantageusement, le ressort hélicoïdal s'étend au repos jusqu'à une position située au voisinage de l'axe de rotation, de manière à maintenir la platine sensiblement dans sa position axiale et longitudinale en s'étendant autour de ladite platine ou à prendre appui sur la platine et contraindre via sa force de rappel ladite platine dans sa position transversale et radiale.

Les objets assignés à l'invention sont atteints également à l'aide d'un dispositif de suspente comportant une suspente sous forme de plaque ajourée dont le jour permet un montage par coulissement sur un profil longue portée d'une ossature primaire, un filin de suspension destiné à être fixé ou accroché avec une extrémité à un support fixe du genre charpente de bâtiment et emmanché avec une autre extrémité dans un bloque-filin, sur lequel est monté un piton de suspente tel que présenté ci-dessus, ledit piton de suspente supportant la suspente.

Les objets assignés à l'invention sont atteints également à l'aide d'un dispositif de suspente comportant une suspente sous forme de plaque ajourée dont le jour permet un montage par coulissement sur un profil longue portée d'une ossature primaire et un piton de suspente tel que présenté ci-dessus, ledit piton de suspente supportant la suspente.

Le piton de suspente conforme à l'invention présente l'énorme avantage de pouvoir être manipulé rapidement et très facilement lors du montage d'une ossature primaire, en évitant des opérations de vissage et en ne nécessitant pas d'utilisation d'outils. Le piton de suspente peut être assemblé de manière fiable avec une suspente de manière simple et rapide.

Un autre avantage du piton de suspente conforme à l'invention réside dans le fait qu'il est adapté à toute forme et dimensions de suspente, laquelle est destinée à être montée sur un profil longue portée.

Le piton de suspente conforme à l'invention présente l'avantage de pouvoir être assemblé très rapidement avec une suspente.

Un avantage du dispositif de suspente conforme à l'invention, réside dans le fait que sa mise en œuvre est optimisée et présente un faible coût en main d'œuvre, lors du montage de l'ossature primaire.

Toute défaillance liée par exemple à un mauvais vissage d'écrou est en outre écartée. Le risque de pertes ou de chutes de pièces est par ailleurs substantiellement diminué. Malgré la simplicité de mise en œuvre, le dispositif de suspente conforme à l'invention permet de garantir la tenue mécanique requise.

### Brève description des dessins

D'autres caractéristiques et avantages de la présente invention apparaîtront plus clairement à la lecture de la description qui va suivre, faite en référence aux dessins annexés, donnés à titre d'exemples non limitatifs, dans lesquels :
[Fig 1] la figure 1 est une vue de face d'un exemple de réalisation d'un piton de suspente conforme à l'invention,
[Fig 2] la figure 2 est une vue de profil du piton de suspente de la figure 1,
[Fig 3] la figure 3 est une vue en coupe selon le plan A-A du piton de suspente de la figure 2,
[Fig 4] [Fig 5] [Fig 6] les figures 4, 5 et 6 sont des vues en perspective d'autres exemples de réalisation du piton de suspente conforme à l'invention,
[Fig 7] la figure 7 est une illustration en éclaté de deux exemples de réalisation des différentes pièces constitutives du piton de suspente conforme à l'invention,
[Fig 8a] [Fig 8b] Les figure 8a et 8b sont respectivement des vues de face et de profil d'une tige constitutive d'une partie basse du piton de suspente conforme à l'invention,
[Fig 9a] [Fig 9b] Les figure 9a et 9b sont respectivement des vues de face et de profil d'un bloque-filin constitutive d'une partie haute du piton de suspente conforme à l'invention,
[Fig 10a] [Fig 10b] Les figures 10a et 10b sont respectivement des vues de face et en perspective d'un exemple de réalisation d'un dispositif de suspente conforme à l'invention, et
[Fig 11a] [Fig 11b] Les figures 11a et 11b sont respectivement des vues de face et en perspective d'un autre exemple de réalisation d'un dispositif de suspente conforme à l'invention.

### Description des modes de réalisation

Les éléments structurellement et fonctionnellement identiques ou similaires, présents sur plusieurs figures distinctes, sont affectés d'une même référence numérique ou alphanumérique.

La figure 1 est une vue de face d'un exemple de réalisation d'un piton de suspente 1. La figure 2 est une vue de profil du piton de suspente 1 de la figure 1 et la figure 3 est une vue en coupe selon le plan A-A du piton de suspente de la figure 2.

Le piton de suspente 1 comporte une partie haute H destinée à être reliée à un support fixe et une partie basse B configurée pour son assemblage avec une suspente montée par coulissement sur un rail d'une ossature primaire.

La partie basse B présente une partie cylindrique 1a et comporte une entaille radiale 2, usinée axialement selon un direction longitudinale L, dans la partie basse B à partir de l'extrémité libre 3 de ladite partie basse B.

La partie basse B comporte un perçage radial 4 s'étendant selon une direction orthogonale à l'entaille radiale et traversante à environ mi-hauteur de l'entaille radiale 2. La partie basse B comporte également un axe 5 de rotation, engagé dans le perçage radial 4.

Une platine 6 est montée rotative sur l'axe de rotation 5 de manière à pourvoir pivoter entre une position longitudinale dans laquelle elle s'étend sensiblement selon la direction longitudinale L et une position transversale dans laquelle elle s'étend selon une direction radiale et orthogonale à la direction longitudinale L. Dans cette dernière position, la platine 6 est en saille de part et d'autre de la partie cylindrique 1a tel que cela est illustré notamment aux figures 2 et 3.

La partie haute H comporte selon un exemple de réalisation, un anneau d'extrémité 7 destiné à être accroché à un filin métallique.

Le piton de suspente 1 comporte avantageusement un mécanisme de blocage permettant de bloquer ou de contraindre la platine 6 dans sa position transversale et radiale.

Selon un exemple de réalisation préférentiel, le mécanisme de blocage comprend un ressort hélicoïdal 8.

Le ressort hélicoïdal 8 est concentrique à la partie cylindrique 1a et bloqué en translation sur ladite partie cylindrique 1a. Le ressort hélicoïdal 8 s'étend au repos jusqu'à une position située au voisinage de l'axe de rotation 5, de manière à maintenir la platine 6 sensiblement dans sa position axiale selon la direction longitudinale L.

Le ressort hélicoïdal 8 prend appui sur la platine 6 et maintien cette dernière dans sa position transversale lorsque cette dernière est dans sa position pivotée, comme illustré notamment à la figure 2 ou 3. Le ressort hélicoïdal 8, par exemple de forme cylindrique, peut également contraindre via une force de rappel, ladite platine 6 dans sa position transversale et radiale.

La figure 4 est une vue en perspective d'un autre exemple de réalisation d'un piton de suspente 1 comportant un boque-filin 9 destiné à être emmanché sur un filin de suspension 10, par exemple métallique. La partie haute H comporte avantageusement un filetage pour son vissage dans le bloque-filin 9. Ce dernier permet de régler la position du piton de suspente 1 et de bloquer ledit piton de suspente 1 sur le filin 10. Un tel bloque-filin 9 est connu en tant que tel et n'est donc pas décrit davantage.

La figure 5 est une vue en perspective d'un autre exemple de réalisation d'un piton de suspente 1 comportant un boque-filin 9. Le ressort hélicoïdal 8, présente avantageusement un diamètre croissant en direction de la platine 6.

La figure 6 est une vue en perspective d'un autre exemple de réalisation d'un piton de suspente 1. Le ressort hélicoïdal 8 présente avantageusement un diamètre croissant en direction de la platine 6 et la partie haute H comporte un filetage d'extrémité 11 associé à un écrou à épaulement 12. Ce dernier présente donc un épaulement annulaire 13 lequel prend appui sur un support fixe (non représenté) lorsque le filetage d'extrémité 11 dépasse dudit support fixe et lorsque l'écrou à épaulement 12 est vissé sur ledit filetage d'extrémité 11.

La figure 7 est une illustration en éclaté de deux exemples de réalisation des différentes pièces constitutives du piton de suspente 1 conforme à l'invention. La platine 6 présente avantageusement sur un côté une extrémité biseautée pour favoriser, par déséquilibre, son retour dans sa position axiale selon la direction longitudinale L, lorsque le ressort hélicoïdal 8 est comprimé longitudinalement et ne la contraint plus dans sa position transversale. La platine 6 est donc auto-basculante vers sa position axiale selon une direction sensiblement axiale L, grâce à un montage désaxé et/ou grâce à son asymétrie.

Les figure 8a et 8b sont respectivement des vues de face et de profil tige constitutive de la partie cylindrique 1a du piton de suspente 1 et les figures 9a et 9b sont respectivement des vues de face et de profil du bloque-filin 9 constituant la partie haute H du piton de suspente 1.

Le bloque-filin 9 comporte avantageusement une ouverture de sortie 14 pour le filin de suspension 10 et un taraudage 15 pour son assemblage par vissage sur la tige cylindrique 1a, laquelle comporte un filetage 16 à son extrémité supérieure.

Les figures 10a et 10b sont respectivement des vues de face et en perspective d'un exemple de réalisation du dispositif de suspente conforme à l'invention. Le dispositif de suspente comprend une suspente 17 sous forme de plaque ajourée dont un jour 18 permet un montage par coulissement sur un profil longue portée, par exemple en acier galvanisé.

Le dispositif de suspente comprend également le filin de suspension 10, destiné à être fixé ou accroché avec une extrémité à un support fixe du genre charpente de bâtiment et avec une autre extrémité à être relié à un piton de suspente 1 par l'intermédiaire du bloque-filin 9.

La suspente 17 est réalisée par exemple avec une tôle pliée en L renversé. La suspente 17 présente ainsi une extrémité supérieure 17a pliée, sensiblement horizontale et traversée par l'extrémité du piton de suspente 1 et plus précisément pat la partie cylindrique 1a. C'est ainsi cette extrémité supérieure 17a qui est enserrée entre la platine 6 en position transversale et l'extrémité du ressort hélicoïdal 8. La forme du ressort hélicoïdal 8, plus précisément sont diamètre élargi à son extrémité, lui permet de prendre appui sur l'extrémité supérieure 17a, sans pénétrer dans une ouverture 17b de ladite extrémité supérieure 17a dans laquelle s'engage le piton de suspente 1. Le ressort hélicoïdal 8 permet ainsi de maintenir en position la suspente 17 sur la partie cylindrique 1a et de maintenir en position transversale la platine 6.

Le jour 18 présente avantageusement une forme en T de manière à pourvoir être engagé et coulisser sur un profil longue portée de section transversale en I.

Les figures 11a et 11b sont respectivement des vues de face et en perspective d'un autre exemple de réalisation d'un dispositif de suspente conforme à l'invention. Dans cet exemple de réalisation, le ressort hélicoïdal 8 est remplacé par un anneau 19, par exemple en caoutchouc, monté sur la partie cylindrique 1a. L'appui de l'anneau 19 monté sur l'extrémité supérieure 17a de la suspente 17 permet également de maintenir en position la suspente 17 sur la partie cylindrique 1a et de maintenir en position transversale la platine 6. L'anneau 19 doit cependant être coulissé manuellement sur la partie cylindrique 1a pour enserrer l'extrémité supérieure 17a entre la platine 6 en position transversale et ledit anneau 19.

Selon un autre exemple de réalisation, non illustré aux figures, le mécanisme de blocage peut également comporter ou être constitué d'un clip, d'un circlips ou autres élément connus.

Il est évident que la présente description ne se limite pas aux exemples explicitement décrits, mais comprend également d'autres modes de réalisation. Ainsi, une caractéristique technique décrite, peut être remplacée par une caractéristique technique équivalente, sans sortir du cadre de la présente invention tel que défini par les revendications.

## Revendications

1. Piton de suspente (1) pour un dispositif de suspente comportant une partie haute (H) destinée à être reliée à un support fixe et une partie basse (B) configurée pour son assemblage avec une suspente (17), laquelle est apte à être montée sur un profil longue portée d'une ossature primaire, **caractérisé en ce que** la partie basse (B) présente une partie cylindrique (1a) comportant une entaille radiale (2) usinée axialement selon une direction axiale L dans la partie cylindrique (1a) à partir d'une extrémité libre (3)inférieure, un perçage radial (4) s'étendant selon une direction orthogonale à l'entaille radiale (2), un axe de rotation (5) engagé dans le perçage radial (4) et traversant l'entaille radiale (2) et une platine (6) montée sur l'axe de rotation (5) de manière à pourvoir pivoter entre une position longitudinale dans laquelle elle s'étend en partie dans l'entaille radiale (2) selon la direction axiale L de la partie cylindrique (1a) et une position transversale dans laquelle elle s'étend selon un direction radiale et en saille de part et d'autre de la partie cylindrique (1a).

2. Piton de suspente (1) selon la revendication 1, **caractérisé en ce que** la platine (6) est auto-basculante grâce à un montage désaxé sur la partie cylindrique (1a) et/ou grâce à son asymétrie.

3. Piton de suspente (1) selon la revendication 1 ou 2, **caractérisé en ce que** la partie haute (H) comporte un anneau d'extrémité (7) destiné à être accroché à un filin de suspension (10).

4. Piton de suspente (1) selon la revendication 1 ou 2, **caractérisé en ce que** la partie haute (H) comporte un boque-filin (9) destiné à être emmanché sur un filin de suspension (10).

5. Piton de suspente (1) selon la revendication 4, **caractérisé en ce que** la partie basse (B) est montée par vissage sur le bloque-filin (9).

6. Piton de suspente (1) selon la revendication 1 ou 2, **caractérisé en ce que** la partie haute (H) comporte un filetage d'extrémité (11) associé à un écrou (12) pour réaliser un montage direct sur un support.

7. Piton de suspente (1) selon l'une quelconque des revendications 1 à 6, **caractérisé en ce qu'**il comporte un mécanisme de blocage permettant de bloquer ou de contraindre la platine (6) dans sa position transversale et radiale.

8. Piton de suspente (1) selon la revendication 7, **caractérisé en ce que** le mécanisme de blocage est constitué d'un ou comprend un anneau en caoutchouc pouvant être déplacé par coulissement sur la partie cylindrique (1a).

9. Piton de suspente (1) selon la revendication 7, caractérisé en ce le mécanisme de blocage comprend un ressort hélicoïdal (8) concentrique à la partie cylindrique (1a) et bloqué en translation sur ladite partie cylindrique (1a).

10. Piton de suspente (1) selon la revendication 9, caractérisé en ce ledit ressort hélicoïdal (8) s'étend au repos jusqu'à une position située au voisinage de l'axe de rotation (5), de manière à maintenir la platine (6) sensiblement dans sa position axiale et longitudinale en s'étendant autour de ladite platine (6) ou à prendre appui sur la platine (6) et contraindre via sa force de rappel ladite platine (6) dans sa position transversale et radiale.

11. Dispositif de suspente comportant une suspente (17) sous forme de plaque ajourée dont le jour (18) permet un montage par coulissement sur un profil longue portée d'une ossature primaire, un filin de suspension (10) destiné à être fixé ou accroché avec une extrémité à un support fixe du genre charpente de bâtiment et emmanché avec une autre extrémité dans un bloque-filin (9), sur lequel est monté un piton de suspente (1) conforme à l'une quelconque des revendications 1 à 6 et 7, ledit piton de suspente (1) supportant la suspente (17).

12. Dispositif de suspente comportant une suspente (17) sous forme de plaque ajourée dont le jour (18) permet un montage par coulissement sur un profil longue portée d'une ossature primaire et un piton de suspente (1) conforme aux revendications 6 et 7, ledit piton de suspente supportant la suspente (17).
